# EUROPÄISCHE PATENTSCHRIFT

(11) **EP 2 850 374 B1**
(45) Veröffentlichungstag und Bekanntmachung des Hinweises auf die Patenterteilung: **27.12.2017**
(21) Anmeldenummer: 13715978.6
(22) Anmeldetag: 11.04.2013
(51) Int. Cl.: F25D 23/06, F25D 25/02, F25D 27/00, F21V 33/00, F21V 23/06, F21W 131/305

(54) **KÜHL-, GEFRIERSCHRANK ODER WEINLAGERUNGSSCHRANK**
REFRIGERATOR, FREEZER OR WINE STORAGE CABINET
RÉFRIGÉRATEUR, CONGÉLATEUR OU CAVE À VIN

(30) Priorität: 04.05.2012 DE 102012103914
(43) Veröffentlichungstag der Anmeldung: 25.03.2015
(73) Patentinhaber: Miele & Cie. KG, 33332 Gütersloh (DE); Liebherr-Hausgeräte Ochsenhausen GmbH, 88416 Ochsenhausen (DE)
(72) Erfinder: BADER, Winfried, 89264 Weißenhorn (DE); PLACKE, Frank, 33330 Gütersloh (DE); TEMBAAK, Jutta, 49492 Westerkappeln (DE); KNOBLOCH, Guntram, 33449 Langenberg (DE)
(86) Internationale Anmeldenummer: PCT/EP2013/057600
(87) Internationale Veröffentlichungsnummer: WO 2013/164176

(56) Entgegenhaltungen:
- WO-A1-03/062722
- DE-A1-102009 002 503
- DE-A1-102010 045 092
- US-A- 3 506 325
- US-A- 6 042 244

## Beschreibung

Die Erfindung betrifft einen Kühl-, Gefrierschrank oder Weinlagerungsschrank nach dem Oberbegriff des Patentanspruches 1. Ein solcher Schrank ist z.B. aus der US 3 506 325 A bekannt. Ein Beispiel für eine Kontaktanordnung in einem Kühl- oder Gefrierschrank, in dessen Innenraum mindestens ein herausnehmbarer Fachboden eingesetzt ist, der den Innenraum des Kühl- oder Gefrierschrankes in verschiedene, in ihrer Größe variierbare Teilräume unterteilt, geht beispielsweise aus der DE 10 2006 057 083 A1 hervor. In dieser Druckschrift werden in dem Kühl- oder Gefrierschrank mehrere herausnehmbare Fachböden verwendet, die in ihrem rückwandseitigen Bereich jeweils eine Beleuchtungseinheit als Stromabnehmer aufweisen. Jeder der Fachböden verfügt hierzu über einen Rahmen mit der daran befestigten Beleuchtungseinheit, wobei diese Beleuchtungseinheit zumindest ein in ein Gehäuse eingesetztes Lichtband mit mehreren Leuchtmitteln umfasst. Als Leuchtmittel kommen wegen ihres geringen Stromverbrauchs bei sehr hoher Lichtausbeute bevorzugt Licht emittierende Dioden (LED's) zum Einsatz.
Die Kontaktanordnung zur Herstellung einer elektrischen Leitungsverbindung besteht hierbei aus Kontaktelementen in Form von Buchsenverbindern in der Rückwand des Kühl- oder Gefrierschrankes, die jeweils mit einem korrespondierenden Stecker an einem der Fachböden verbunden werden, wenn der Fachboden vollständig in den Kühl- oder Gefrierschrank eingesetzt ist.
Nachteilig ist bei dieser Lösung beispielsweise, dass durch die sich im Laufe ihrer Lebensdauer zunehmend abnutzenden Buchsen-Stecker-Verbindungen eine fortschreitend schlechtere Übertragung der elektrischen Energie erfolgt. Darüber hinaus ist die Montage einer derartigen Kontaktanordnung aufwendig. Ein weiterer, sehr wesentlicher Nachteil besteht ferner darin, dass die Buchsenverbinder im Bereich der Rückwand bei herausgenommenem Fachboden deutlich sichtbar sind und damit den Gesamteindruck schmälern. Darüber hinaus ist eine derartige Lösung aus hygienischen Gründen unvorteilhaft. Die US 3 506 325 A offenbart eine Kontaktanordnung für einen Kühlschrank, die eine an den gegenüberliegenden Innenseiten des Kühlraumes angebrachte Stromschienen umfasst, an die jeweils ein federnder Druckkontakt des Einlegebodens anliegt. Die kontaktgebende Stromschiene ist in einer Profilschiene zur Aufnahme des Einlegebodens untergebracht, die an der Innenseite des Kühlraumes angebracht ist. Die Stromzufuhr wird mittels angedeuteter Leitungen, die sich durch die Innenwand hindurch erstrecken, bereitgestellt.

Aus der DE 10 2010 045 092 A1 ist ein Stromversorgungssystem für Möbel bekannt, das stiftförmige Kontaktelemente umfasst, die durch die Seitenwand des Korpus hindurchgesteckt sind. Der Stift ragt dabei in den Innenraum und umfasst mehrere leitfähige Teilsegmente, um eine mehrpolige Stromübertragung bereitzustellen. Ein eingelegter Fachboden enthält korrespondierende Druckkontakte, um die elektrische Verbindung zu einem am Fachboden angebrachten Verbraucher herzustellen. Nachteilig ist hierbei, dass nicht benutzte Kontaktstifte sichtbar in den Innenraum ragen und beim Gebrauch des Möbelstücks durch unsachgemäße Berührung verschmutzt oder beschädigt werden können.

Der Erfindung stellt sich somit das Problem, eine Kontaktanordnung zur Herstellung einer elektrischen Leitungsverbindung in einem Kühl-, Gefrierschrank oder Weinlagerungsschrank bereitzustellen, die nur bei eingesetztem Fachboden wirksam und einfach aufgebaut ist, sowie eine sichere, störungsfreie Übertragung des elektrischen Stromes ermöglicht. Erfindungsgemäß wird dieses Problem durch einen Kühl-, Gefrierschrank oder Weinlagerungsschrank gemäß Anspruch 1 gelöst. Vorteilhafte Ausgestaltungen und Weiterbildungen der Erfindung ergeben sich aus den jeweils nachfolgenden abhängigen Ansprüchen.
Eine Kontaktanordnung zur Herstellung einer elektrischen Leitungsverbindung in einem Kühl-, Gefrierschrank oder Weinlagerungsschrank mit wenigstens einem Stromabnehmer und einem Kontaktsockel an einem Fachboden des Schrankes, wobei der Kontaktsockel seinerseits mindestens einen Kontakt aufweist und dem Kontaktsockel wenigstens ein in eine Seitenwand des Schrankes integriertes, bei eingesetztem Fachboden mit dem Kontaktsockel korrespondierendes Kontaktelement zugeordnet ist, wurde erfindungsgemäß dahingehend weitergebildet, dass das Kontaktelement hinter einem mit einem räumlichen Abstand zu der Seitenwand des Schrankes angeordneten Steg geschützt angebracht ist. Eine Kontaktanordnung ist beispielsweise notwendig, wenn eine Beleuchtungseinheit am Fachboden angebracht ist, die mit elektrischer Energie aktiviert werden muss.
Die Vorteile der Erfindung sind insbesondere darin zu sehen, dass der Steg einen Sichtschutz für das hinter dem Steg angebrachte Kontaktelement bildet. Durch den Steg kann jedoch auch die Gefahr der Einbringung oder Aufbringung von Lebensmittelresten in den Bereich des Kontaktes oder der Kontaktelemente reduziert werden, was insbesondere den hygienischen Anforderungen verbessert gerecht wird. Auch bei Reinigungshandlungen durch den Benutzer sind die in oder an der Wand angebrachten Kontaktelemente vor Berührung weitestgehend geschützt, sodass hierbei keine Verbiegungen oder andere Beschädigungen vorkommen. Der Kontaktsockel und das Kontaktelement werden bei dieser Lösung auf einfache Weise elektrisch leitend miteinander verbunden. Dies ist in besonderem Maße auf den einfachen Aufbau der Kontaktanordnung zurückzuführen. Erfindungsgemäß ist das Kontaktelement von der Außenseite einer der Seitenwände des Schrankes her durch eine in der Seitenwand vorhandenen Öffnung zur Innenseite der Seitenwand hindurchgeführt. Diese montagefreundliche Lösung ermöglicht auf einfache Weise das Einsetzen des Kontaktelementes hinter dem Steg.

Eine weitere, sehr vorteilhafte Reduzierung des Montageaufwandes kann zudem erreicht werden, wenn mehrere Kontaktelemente übereinander angeordnet Bestandteile einer von der Außenseite einer Seitenwand des Schrankes eingesetzten Kontaktleiste sind. Da die Fachböden innerhalb des Schrankes in ihrer Höhe verstellbar sind, um dadurch den Innenraum des Schrankes in verschieden große Teilräume unterteilen zu können, ist es von Vorteil, wenn im Bereich jeder der vorhandenen Auflageflächen für einen Fachboden auch entsprechende Kontaktelemente vorhanden sind. Aus diesem Grund bietet sich die vorgeschlagene Lösung an, mehrere Kontaktelemente in einer Kontaktleiste zusammenzufassen.

Dem zuvor erwähnten Gedanken einer Erleichterung der Montage folgend, wird darüber hinaus vorgeschlagen, dass die Verbindung der Kontaktleiste mit der Seitenwand des Schrankes eine Schnapp-, Rast- oder Klemmverbindung ist.

Zur Optimierung der Herstellung einer elektrisch leitenden Verbindung geht ein weiterer Vorschlag der Erfindung dahin, dass die Kontaktelemente begrenzt elastisch verfombare, metallische Schleifkontakte bzw. Kontaktfedern sind. Der Vorteil der Verwendung von Schleifkontakten liegt in der nachgiebigen Verformbarkeit dieser Kontakte und der damit gegebenen Anpassungsfähigkeit an den korrespondierenden Kontaktsockel. Auf diese Weise kann eine lange Lebensdauer der gesamten Kontaktanordnung bei optimaler Kontaktierung gewährleistet werden.

Eine Weiterbildung der Erfindung besteht darin, mehrere Kontaktelemente innerhalb der Kontaktleiste über Kontaktschienen elektrisch leitend miteinander verbunden sind. Durch die Kontaktschienen kann einerseits eine gewisse Stabilität innerhalb der Kontaktleiste erreicht werden und andererseits ist auf diese Weise eine beliebig in der Länge erweiterbare Kontaktierung möglich. Vorteilhafterweise sind die Kontaktschienen jeweils als Mäanderbans ausgebildet, um Toleranzen hinsichtlich der Längsausdehnung zwischen den Kontaktstellen auszugleichen.

Betrachtet man nun den Kontaktsockel nach der Erfindung, so muss zunächst ausgeführt werden, dass dieser wenigstens einen Kontakt aufweist, über den eine elektrisch leitende Verbindung zu dem korrespondierenden Kontaktelement hergestellt werden kann. Eine derartige Ausführung bietet sich insbesondere bei der Verwendung von Gleichstrom an. Natürlich können mehrere Kontakte an einem Kontaktsockel vorhanden sein, um dadurch beispielsweise verschiedene Stromabnehmer mit elektrischem Strom zu versorgen und nur einen Kontaktsockel hierfür einzusetzen. Als Stromabnehmer kommen hierbei beispielsweise eine Beleuchtungseinheit, Thermometer, Projektor, Display oder eine beliebige Kombination daraus in Frage.
Der Kontaktsockel ist entsprechend einer Ausgestaltung der Erfindung nur an einer der Längsseiten des Fachbodens angeordnet und erstreckt sich nur über einen Teil der Länge dieser Längsseite. Als Längsseiten des Fachbodens sind dabei die Seiten anzusehen, die in geeignete Führungen des Schrankes eingeschoben werden.

Weiterhin ist eine sehr vorteilhafte Lösung darin zu sehen, dass der an dem Fachboden vorhandene Kontaktsockel zumindest einen elastisch verformbaren, den Steg bei eingesetztem Fachboden zumindest teilweise widerhakenartig umgreifenden und damit den Kontaktsockel lösbar an dem Steg fixierenden Schenkel aufweist. Auf diese Weise wird nicht nur eine mechanisch fixierende Verbindung zwischen dem Kontaktsockel und dem Steg geschaffen, sondern es kann gleichzeitig die elektrisch leitende Verbindung verbessert werden, weil die Kontakte hierbei in einer Ruheposition fest aneinander anliegen.

Darüber hinaus besteht eine Ausführung nach der Erfindung darin, dass der Kontaktsockel zwei Kontakte unterschiedlicher Polarität aufweist, die in Einschubrichtung des Fachbodens betrachtet nebeneinander oder hintereinander angeordnet sind. Diese Variante kann gewählt werden, wenn die elektrische Verbindung an einer Seite des Innenraumes bzw. des Fachbodens bereitgestellt werden soll, wobei dann die gegenüberliegende Seite frei von elektrischen Verbindungselementen ist.

Durch eine andere Ausgestaltung der Erfindung kann zudem wirksam verhindert werden, dass bei Einführung des Fachbodens in die hierfür vorgesehene Aufnahme ein elektrischer Kurzschluss oder eine Fehlschaltung erfolgt. Zur Lösung dieses Problems wird daher vorgeschlagen, dass die Kontakte des Kontaktsockels einen Höhenversatz zueinander aufweisen. Auf diese Weise kann jedem Kontakt zuverlässig ein Kontaktelement zugeordnet werden.

Eine Weiterbildung dieses Vorschlages geht darüber hinaus dahin, dass an oder im Kontaktsockel des Fachbodens von den Einschubrichtung her betrachtet einen Höhenversatz zueinander aufweisenden Kontakten ein vorderer Kontakt höher angeordnet ist, als ein dahinter liegender Kontakt. Wird der Kontaktsockel mit Kontakten in der zuvor beschriebenen Weise ausgestattet, so kann der Kontaktsockel dadurch sehr schmal ausgeführt werden, was in vorteilhafter Weise Bauraum und Material einspart. Die Schrankseitigen Kontaktfedern sind entsprechend korrespondierend höhenversetzt angeordnet.

Insgesamt beziehen sich alle Richtungs- und Positionsangaben auf die betriebsgemäß Aufstellposition des Schrankes, insbesondere eines Kühl-, Gefrier- oder Weinlagerschrankes.

Ebenso wie die zuvor beschriebene Kontaktleiste, die von der Außenseite einer Seitenwand des Schrankes her montiert wird, stellt es einen wesentlichen Vorteil der Erfindung dar, wenn auch von der Innenseite der Seitenwand her eine Einsatzleiste eingesetzt wird, die in diesem Fall mit mehreren vertikal übereinander angeordneten Stegen und unterhalb der Stege mit hierzu jeweils korrespondierenden Auflageflächen zur Auflage eines Fachbodens ausgestattet ist. Mit den genannten Lösungen lässt sich der Schrank in einer Art Modulbauweise einfach und kostengünstig zusammensetzen. Die Einsatzleiste und die Kontaktleiste können folglich vorab gefertigt werden. Zudem lassen sich auf diese Weise Fehler bei der elektrischen Verdrahtung vermeiden.

Eine besonders vorteilhafte Lösung nach der Erfindung wird auch darin gesehen, dass die Kontaktflächen Bestandteil in dem Fachboden oder in einem Rahmen des Fachbodens verlegter elektrischer Leiterbahnen sind. Mit anderen Worten werden die Leiterbahnen und die Kontaktflächen als ein einteiliges Bauelement vorgefertigt und bei der Herstellung des Fachbodens unmittelbar in den Rahmen beziehungsweise in den Fachboden integriert. Auch diese Maßnahme reduziert die möglichen Fehlerquellen bei der Montage eines Schrankes mit einer erfindungsgemäßen Kontaktanordnung.

In Weiterführung des zuvor genannten Gedankens ist es darüber hinaus von Vorteil, wenn die elektrischen Leiterbahnen an ihren den Kontaktflächen abgewandten Enden Klemmschellen zur elektrisch leitenden und mechanisch fixierenden Aufnahme eines Stromabnehmers, insbesondere einer Beleuchtungseinheit aufweisen. Die Leiterbahnen verfügen folglich nicht nur über die Klemmschenkel, sondern auch über die Kontaktflächen und werden in der zuvor beschriebenen Weise in den Fachboden beziehungsweise in den Rahmen des Fachbodens integriert.

Der mit einem seitlichen Abstand zu einer Seitenwand des Schrankes angeordnete Steg wird entsprechend einem Vorschlag nach der Erfindung durch eine Abdeckung optisch verdeckt, so dass jeder Steg unterhalb einer Abdeckung angeordnet ist.

Die zuvor erwähnten Merkmale und Maßnahmen lassen sich in besonders vorteilhafter Weise in einem Kühl- oder Gefrierschrank umsetzen, wo es insbesondere auch um die Erfüllung hygienischer Anforderungen geht.

Die Erfindung wird nachfolgend anhand der beigefügten Zeichnungen näher erläutert. Das gezeigte Ausführungsbeispiel stellt keine Einschränkung auf die dargestellte Variante dar, sondern dient lediglich der Erläuterung eines Prinzips der Erfindung. Dabei sind gleiche oder gleichartige Bauteile mit denselben Bezugsziffern bezeichnet. Um die erfindungsgemäße Funktionsweise veranschaulichen zu können, sind in den Figuren nur stark vereinfachte Prinzipdarstellungen gezeigt, bei denen auf die für die Erfindung nicht wesentlichen Bauteile verzichtet wurde. Dies bedeutet jedoch nicht, dass derartige Bauteile bei einer erfindungsgemäßen Lösung nicht vorhanden sind.

Es zeigt:
- Figur 1:: einen Schrank am Beispiel eines Kühl- oder Gefrierschrankes mit Blick in den Innenraum des Schrankes, jedoch ohne eine Tür,
- Figur 2:: eine Einsatzleiste als Einzelteil und in Explosivdarstellung in einem Schrank,
- Figur 3:: eine Abdeckung mit einem darunter angeordneten Steg,
- Figur 4:: den Blick hinter einen Steg mit den dort angeordneten Kontaktelementen,
- Figur 5:: ausschnittsweise eine Explosivdarstellung der Montage der Kontaktelemente von der Außenseite einer Seitenwand her,
- Figur 6:: ausschnittsweise eine Kontaktschiene mit einem daran angeordneten Kontaktelement als Einzelteil,
- Figur 7:: eine Kontaktschienenanordnung innerhalb einer Kontaktleiste, von der Rückseite her betrachtet,
- Figur 8:: eine Kontaktleiste in Explosivdarstellung der Montage mit einer vorhandenen Abdeckung,
- Figur 9:: ausschnittsweise einen Blick in den Innenraum eines Schrankes im Bereich der Kontaktierung zwischen Fachboden und Kontaktelement,
- Figur 10:: einen Fachboden von seiner Oberseite her betrachtet und als Einzelteil,
- Figur 11:: den Ausschnitt XI aus Figur 10 in vergrößerter Darstellung,
- Figur 12:: den Bereich des Kontaktsockels eines Fachbodens von der Unterseite her betrachtet und in vergrößerter Darstellung,
- Figur 13:: ein Leiterbahnensystem als isolierte Baueinheit,
- Figur 14:: ausschnittsweise und im Schnitt eine Beleuchtungseinheit als Stromabnehmer mit einer Leiterbahn.

Die Figur 1 erlaubt einen Blick in den Innenraum eines Schrankes 1, bei dem es sich vorliegend um einen Kühlschrank handelt. Der Kühlschrank 1 verfügt über zwei Seitenwände 7, 8 mit Außenseiten 13 und Innenseiten 16 sowie über einen Boden 30, auf dem eine Box 31 abgestellt ist, wie sie in an sich bekannter Weise zur Aufbewahrung von Lebensmitteln in einem Kühlschrank 1 Verwendung findet. In die Innenseiten 16 der Seitenwände 7, 8 sind insgesamt vier Einsatzleisten 21 eingesetzt, die jeweils übereinander angeordnet mehrere Abdeckungen 28 und unterhalb dieser Abdeckungen jeweils Stege aufweisen, wobei diese Stege in der Darstellung der Figur 1 nicht erkennbar sind. Den Stegen gegenüberliegend sind darüber hinaus Auflageflächen 22 vorhanden, die der Auflage eines Fachbodens 4 dienen. Folglich kann der Fachboden 4 in Einschubrichtung 20 in den Innenraum des Kühlschrankes 1 eingeschoben werden. Der Fachboden 4 verfügt an seiner Frontseite über einen Rahmen 23, an dem mittig ein Stromabnehmer 2 in Form einer Beleuchtungseinheit angebracht ist, die den darunter befindlichen Teilraum des Kühlschrankes 1 beleuchtet.

In der Figur 2 ist eine Explosivdarstellung der Montage einer Einsatzleiste 21 gezeigt, wie sie beispielsweise in einem Kühlschrank 1 vorgesehen werden kann. An der Einsatzleiste 21 sind mehrere Stege 11 sowie Auflageflächen 22 ausgebildet, wobei jeweils eine Abdeckung 28 für eine bessere Optik und teilweise Überdeckung der Stege 11 sorgt. Der Abstand zwischen der Unterseite eines jeden Steges 11 zu der nächsten, zugeordneten Auflagefläche 22 entspricht der Höhe eines Kontaktsockels 3 des Fachbodens 4, der in diese Führung eingesetzt werden kann. Die Besonderheit der in Figur 2 dargestellten Einsatzleiste 21 besteht darin, dass diese als einteiliges Bauelement vorgefertigt werden kann und anschließend lediglich in Richtung des Pfeils "A" in eine hierfür in der Seitenwand 7 des Schrankes 1 vorgesehene Aussparung 29 eingesetzt wird.

Aus der Darstellung in Figur 3 geht eine Seitenwand 7 des Schrankes 1 hervor, die eine Abdeckung 28 zur teilweisen Verdeckung des unterhalb der Abdeckung 28 angeordneten Steges 11 dient. Der Steg 11 weißt dabei einen seitlichen Abstand zu der Seitenwand 7 auf, der in einer nachfolgend noch näher zu beschreibenden Weise die Einführung eines Kontaktsockels 3 ermöglicht. Aus diesem Grund sind zwischen der Seitenwand 7 und dem Steg 11 Öffnungen 14, 15 vorhanden, in die bei komplett montiertem Schrank 1 Kontaktelemente 9, 10 eingesetzt werden.

Dieser Zusammenbau geht aus der Figur 4 hervor. Hieraus wird ersichtlich, wie die Kontaktelemente 9, 10 von der Außenseite der Seitenwand 7 her durch die Öffnungen 14, 15 eingesetzt werden, um somit für eine Kontaktierung mit dem korrespondierenden Kontaktsockel 3 zur Verfügung zu stehen. Die Kontaktelemente 9, 10 sind durch den Steg 11 verdeckt angeordnet und befinden sich ebenso wie der Steg 11 unterhalb der Abdeckung 28 und oberhalb einer für die Auflage des Fachbodens geeigneten Auflagefläche 22, die mit einem Abstand zu Unterseite des Steges 11 ausgebildet ist.

Die Figur 5 erlaubt ausschnittsweise einen Blick auf die Außenseite der Seitenwand 7, bevor diese durch eine Verkleidung abgedeckt wird. Gezeigt ist eine Explosivdarstellung des Montagevorganges der Kontaktelemente 9, 10. Die Kontaktelemente 9, 10 sind jeweils mit Kontaktschienen 18 beziehungsweise 19 verbunden. Die Kontaktschienen 18, 19 werden mit den daran vorhandenen Kontaktelementen 9, 10 in Richtung der Pfeile "B" durch die hierfür in der Seitenwand 7 vorhandenen Öffnungen 14, 15 hindurchgeführt, so dass sie anschließend in der zuvor beschriebenen Weise hinter dem Steg 11 geschützt angeordnet sind. In der Figur 5 ist lediglich die Öffnung 15 erkennbar.

Eine Darstellung eines Kontaktelementes 9 geht als Einzelteil aus der Figur 6 hervor. Das Kontaktelement 9 ist hierbei als metallischer Schleifkontakt ausgeführt, der eine krallenförmige Gestalt aufweist und elastisch verformbar ist. Das eigentliche Kontaktelement bildet hierbei einen Bestandteil eines Winkelbleches 32, das der Verbindung mit der Kontaktschiene 18 dient.

Die Figur 7 zeigt darüber hinaus ausschnittsweise eine Möglichkeit der Verdrahtung der einzelnen Kontaktelemente untereinander. Hierzu werden bei dem Beispiel Kontaktschienen 18, 19 verwendet, die an der Außenseite der Seitenwand 7 mehrere übereinander angeordnete Kontaktelemente gleicher Polarität miteinander verbinden. Zur Fixierung der Kontaktschienen 18, 19 und zur Wahrung des erforderlichen Abstandes dienen Stege bzw. Vorsprünge 33.

Die Kontaktschienen 18, 19 sind integraler Bestandteile einer Kontaktleiste 17, wie sie beispielhaft in einer Außenansicht aus der Darstellung in Figur 8 hervorgeht. Die Figur 8 veranschaulicht eine Explosivdarstellung der Montage dieser Kontaktleiste 17. Die Kontaktleiste 17 ist hier mit einer die Kontaktschienen 18, 19 verdeckenden Abdeckung gezeigt und wird in Richtung der Pfeile "C" in eine hierfür in der Seitenwand 7 vorhandene Ausnehmung 34 eingesetzt.

Die Figur 9 erlaubt ausschnittsweise einen Blick in den Innenraum eines Schrankes 1 im Bereich der Kontaktierung zwischen Fachboden 4 und Kontaktelement. Der aus einer Glasplatte 36 und einem die Glasplatte 36 zumindest teilweise einfassenden Rahmen 23 bestehende Fachboden 4 weist an nur einer Seite des Rahmens 23 einen Kontaktsockel 3 auf, dessen Aufbau nachfolgend noch näher beschrieben wird. Der Fachboden 4 liegt hierbei unmittelbar auf der Auflagefläche 22 auf, wobei der Kontaktsockel 3 mit dem Steg 11 in Eingriff steht, so dass der Kontaktsockel 3 und die hinter dem Steg 11 vorhandenen Kontaktelemente eine elektrisch leitende Verbindung aufweisen. Oberhalb und unterhalb des Fachbodens 4 sind jeweils Abdeckungen 28 vorhanden.
Der Abstand zwischen der Unterseite eines jeden Steges 11 zu der nächsten, zugeordneten Auflagefläche 22 entspricht der Höhe des Fachbodens 4 im Bereich des Kontaktsockels 3. Eine Besonderheit des Fachbodens 4 besteht in der Aussparung 35, die sich in Einschubrichtung 20 des Fachbodens 4 betrachtet hinter dem Kontaktsockel 3 befindet. Die Abdeckungen 28 weisen nämlich eine Querschnittsgeometrie auf, die der Aussparung 35 der in dem Fachboden 4 eingesetzten Glasplatte 36 entspricht. Somit wird auch verständlich, wie eine Höhenverstellung des Fachbodens 4 erfolgen kann. Dieser wird nach dem Lösen des Kontaktsockels 3 soweit herausgezogen, bis die Aussparung 35 deckungsgleich mit der Abdeckung 28 ist. In dieser Position kann der Fachboden 4 aufgrund der vorhandenen Aussparung 35 in seiner Höhe verändert werden, um anschließend durch erneutes Einschieben in Einschubrichtung 20 und damit erfolgender Fixierung des Kontaktsockels 3 eine in der Höhe veränderte Anordnung zu erreichen.

In der Figur 10 ist ein Fachboden 4 von seiner Oberseite her betrachtet und als Einzelteil dargestellt. Dieser Fachboden 4 weist eine Glasplatte 36 auf, die an ihrer Frontseite mit einem Rahmen 23 eingefasst ist. Mittig, an der Unterseite des Rahmens 23, befindet sich ferner eine Beleuchtungseinrichtung 2, die einen Stromabnehmer darstellt. Im rückseitigen Bereich weist der Fachboden 4 ferner eine Blende 37 auf, die in einem Kühlschrank 1 dazu dient, Feuchtigkeit aufzufangen. Im linken Bildbereich der Figur 10 wird erkennbar, dass an dem Rahmen 23 ein Kontaktsockel 3 ausgebildet ist, der zur Herstellung einer elektrisch leitenden Verbindung und damit zur Zuführung elektrischen Stromes zu der Beleuchtungseinrichtung 2 dient. In Einschubrichtung 20 betrachtet hinter dem Kontaktsockel 3 ist eine Aussparung 35 vorhanden, die in die Glasplatte 36 eingearbeitet ist. Eine derartige Aussparung 35 befindet sich auch auf der rechten Seite des Fachbodens 4 und damit jeweils dort, wo in dem Schrank 1 korrespondierende Abdeckungen 28 angeordnet sind.

Die Figur 11 zeigt die vergrößerte Einzelheit aus Figur 10, was dem Eckbereich eines Fachbodens 4 von der Oberseite her mit dem daran angebrachten Kontaktsockel 3 entspricht. Analog hierzu geht aus der Figur 12 der Eckbereich des Fachbodens 4 von der Unterseite her mit dem daran angebrachten Kontaktsockel 3, ebenfalls in einer vergrößerten Darstellung hervor. Der Kontaktsockel 3 ist an dem Rahmen 23 der Glasplatte 36 ausgebildet, wobei vorliegend der Rahmen 23 und der Kontaktsockel 3 einteilig aus einem Kunststoff hergestellt sind. Der damit gebildete Fachboden 4 kommt in einem Kühlschrank 1 als Ablageboden zum Einsatz. Es bedarf keiner besonderen Erwähnung, dass anstelle der Glasplatte 36 auch eine Kunststoffplatte oder andere Materialien verwendet werden können. Wie aus den Darstellungen der Figuren 11 und 12 deutlich hervorgeht, verfügt der Kontaktsockel 3 in Einschubrichtung 20 betrachtet über eine Einführöffnung 39, die auf einer Seite von einem elastischen Schenkel 12 begrenzt wird. Zwischen dem elastischen Schenkel 12 und dem diesem gegenüberliegenden Teil des Korpus des Kontaktsockels 3 ist eine Ausnehmung ausgebildet, die dazu dient, bei in den Schrank 1 eingeführtem Fachboden 4 den korrespondierenden, wandseitigen Steg 11 aufzunehmen. Die Spitze des elastischen Schenkeles 12 wird durch einen Widerhaken 38 gebildet, der dazu geeignet ist, sich um die Kontur des Steges 11 herumzulegen und somit den Kontaktsockel 3 am Steg 11 lösbar zu fixieren. Die Oberseite des Kontaktsockels 3 wird durch zwei Kontakte 5 und 6 gebildet, die eine elektrisch leitende Verbindung zu den korrespondierenden Kontaktelementen 9, 10 in der Seitenwand 7 des Schrankes 1 herstellen, wenn der Fachboden 4 in den Schrank 1 eingesetzt ist. An dieser Stelle ist zu bemerken, dass die Kontakte 5, 6 einen Höhenunterschied zueinander aufweisen und in Einschubrichtung 20 betrachtet hintereinander angeordnet sind. Dabei weist der Kontakt 5 eine höhere Position am Kontaktsockel 3 auf, als der vor ihm angeordnete Kontakt 6. Diese spezielle Anordnung weist gleich mehrere Vorteile auf. So kann beispielsweise ein elektrischer Kurzschluss beim Einführen des Fachbodens 4 vermieden werden. Darüber hinaus gestattet diese Ausführung des Kontaktsockels 3 eine sehr schmale Bauweise, was wertvollen Raum eingespart. An seiner Unterseite weist der Kontaktsockel 3 ferner eine Lagerfläche 40 auf. Wie insbesondere aus der Darstellung in Figur 12 hervorgeht, ist diese Lagerfläche 40 des Kontaktsockels 3 mit einer Geometrie ausgestattet, die komplementär zu der korrespondierenden Auflagefläche 22 innerhalb des Schrankes 1 gestaltet ist.

Der Figur 13 ist ein Leiterbahnensystem als isolierte Baueinheit zu entnehmen, wie es in einen Fachboden 4 beziehungsweise in den Rahmen 23 des Fachbodens 4 eingefügt sein kann. Dabei wird eine vollständige Integration bevorzugt, was bei einer Herstellung des Rahmens aus Kunststoff ohne weiteres möglich ist. Gezeigt ist in Figur 13 ein Paar Leiterbahnen 24 und 25, die auf einer Seite die Kontakte 5, 6 und auf der gegenüberliegenden Seite Klemmschellen 26 und 27 aufweisen. Dabei sind die Kontakte 5, 6 Bestandteil des zuvor bereits beschriebenen Kontaktsockels 3. Die Klemmschellen 26, 27 dienen hingegen der Aufnahme eines Lichtbandes 46 in einer im Zusammenhang mit der Figur 14 noch zu beschreibenden Weise.

Dementsprechend zeigt die Figur 14 ausschnittsweise und im Schnitt eine Beleuchtungseinheit 2 als Stromabnehmer mit einer Leiterbahn 24. Wie aus der Darstellung hervorgeht, ist die Leiterbahn 24 vollständig in den aus Kunststoff bestehenden Rahmen 23 des Fachbodens 4 integriert. Der Rahmen 23 geht zudem einteilig in ein Gehäuse 41 über, das Bestandteil der Beleuchtungseinheit 2 ist und in dem die Klemmschellen 26, 27 frei liegen, so dass sie ein Lichtband 46 aufnehmen und klemmend halten können. Damit ist nicht nur eine elektrisch leitende Verbindung zwischen den Klemmschellen 26, 27 und dem Lichtband 46, sondern auch eine mechanische Fixierung gegeben. Die Klemmschellen 26, 27 weisen somit eine Doppelfunktion auf. Nur andeutungsweise ist in der Darstellung in Figur 14 ein Leuchtmittel 43 gezeigt, bei dem es sich vorliegend um eine Licht emittierende Diode (LED) handelt. Das Leuchtmittel 43 befindet sich hinter einer Streuscheibe 42, die der optimalen Verteilung des ausgesendeten Lichtes dient. Auf die Streuscheibe 42 ist ferner die Glasplatte 36 des Fachbodens 4 aufgelegt. Der Rahmen 23 und der Randbereich der Glasplatte 36 sind von einer Abdeckung 45 bedeckt, die eine optisch ansprechende Verkleidung darstellt. Zwischen der Unterseite der Abdeckung 45 und der Oberseite der Glasplatte 36 befindet sich darüber hinaus eine Dichtung 44.

### BEZUGSZEICHENLISTE:

- 1: Schrank
- 2: Stromabnehmer (Beleuchtungseinheit)
- 3: Kontaktsockel
- 4: Fachboden
- 5: Kontakt
- 6: Kontakt
- 7: Seitenwand
- 8: Seitenwand
- 9: Kontaktelement
- 10: Kontaktelement
- 11: Steg
- 12: Schenkel
- 13: Außenseite
- 14: Öffnung
- 15: Öffnung
- 16: Innenseite
- 17: Kontaktleiste
- 18: Kontaktschiene
- 19: Kontaktschiene
- 20: Einschubrichtung
- 21: Einsatzleiste
- 22: Auflagefläche
- 23: Rahmen
- 24: Leiterbahn
- 25: Leiterbahn
- 26: Klemmschelle
- 27: Klemmschelle
- 28: Abdeckung
- 29: Aussparung
- 30: Boden
- 31: Box
- 32: Winkelblech
- 33: Steg, Vorsprung

### FORTSETZUNG BEZUGSZEICHENLISTE:

- 34: Ausnehmung
- 35: Aussparung
- 36: Glasplatte
- 37: Blende
- 38: Widerhaken
- 39: Einführöffnung
- 40: Lagerfläche
- 41: Gehäuse
- 42: Streuscheibe
- 43: Leuchtmittel
- 44: Dichtung
- 45: Abdeckung
- 46: Lichtband

## Patentansprüche

1. Kühl-, Gefrierschrank oder Weinlagerungsschrank (33), in dessen Innenraum zumindest ein Fachboden (4) zum Tragen von Kühlgut eingesetzt ist oder eingesetzt werden kann, umfassend eine Kontaktanordnung zur Bereitstellung einer elektrischen Verbindung zum Fachboden (4) oder eines am Fachboden angebrachten elektrischen Vorrichtung, wobei die Kontaktanordnung wenigstens einen Stromabnehmer (2) und einen Kontaktsockel (3) an dem Fachboden (4) aufweiset, wobei der Kontaktsockel (3) seinerseits mindestens einen Kontakt (5, 6) aufweist und dem Kontaktsockel (3) wenigstens ein in eine Seitenwand (7, 8) des Schrankes (1) integriertes, bei eingesetztem Fachboden (4) mit dem Kontaktsockel (3) korrespondierendes Kontaktelement (9, 10) zugeordnet ist, wobei das Kontaktelement (9, 10) hinter einem mit einem räumlichen Abstand zu der Seitenwand (7, 8) des Schrankes angeordneten Steg (11) geschützt untergebracht ist,
**dadurch gekennzeichnet, dass**
das Kontaktelement (9, 10) von der Außenseite (13) einer der Seitenwände (7, 8) des Schrankes (1) her durch eine in der Seitenwand (7, 8) vorhandenen Öffnung (14, 15) zur Innenseite (16) der Seitenwand (7, 8) hindurchgeführt ist.

2. Kühl-, Gefrierschrank oder Weinlagerungsschrank nach Anspruch 1,
**dadurch gekennzeichnet, dass**
mehrere Kontaktelemente (9, 10) übereinander angeordnet Bestandteile einer von der Außenseite (13) einer Seitenwand (7, 8) des Schrankes (1) eingesetzten Kontaktleiste (17) sind.

3. Kühl-, Gefrierschrank oder Weinlagerungsschrank nach Anspruch 2,
**dadurch gekennzeichnet, dass**
die Verbindung der Kontaktleiste (17) mit der Seitenwand eine Schnapp-, Rast- oder Klemmverbindung ist.

4. Kühl-, Gefrierschrank oder Weinlagerungsschrank nach einem der vorstehend genannten Ansprüche,
**dadurch gekennzeichnet, dass**
die Kontaktelemente (9, 10) begrenzt elastisch verfombare, metallische Schleifkontakte sind.

5. Kühl-, Gefrierschrank oder Weinlagerungsschrank nach einem der vorstehend genannten Ansprüche,
**dadurch gekennzeichnet, dass**
mehrere Kontaktelemente (9, 10) innerhalb der Kontaktleiste (17) über Kontaktschienen (18, 19) elektrisch leitend miteinander verbunden sind.

6. Kühl-, Gefrierschrank oder Weinlagerungsschrank nach einem der vorstehend genannten Ansprüche,
**dadurch gekennzeichnet, dass**
der Kontaktsockel (3) nur an einer der Längsseiten des Fachbodens (4) angeordnet ist und sich über einen Teil der Länge dieser Längsseite erstreckt.

7. Kühl-, Gefrierschrank oder Weinlagerungsschrank nach einem der vorstehend genannten Ansprüche,
**dadurch gekennzeichnet, dass**
der an dem Fachboden (4) vorhandene Kontaktsockel (3) zumindest einen elastisch verformbaren, den Steg (11) bei eingesetztem Fachboden (4) zumindest teilweise widerhakenartig umgreifenden und damit den Kontaktsockel (3) lösbar an dem Steg (11) fixierenden Steg (12) aufweist.

8. Kühl-, Gefrierschrank oder Weinlagerungsschrank nach einem der vorstehend genannten Ansprüche,
**dadurch gekennzeichnet, dass**
der Kontaktsockel (3) zwei Kontakte (5, 6) unterschiedlicher Polarität aufweist, die in Einschubrichtung (20) des Fachbodens (4) betrachtet nebeneinander bzw. hintereinander angeordnet sind.

9. Kühl-, Gefrierschrank oder Weinlagerungsschrank nach Anspruch 8,
**dadurch gekennzeichnet, dass**
die Kontakte (5, 6) des Kontaktsockels (3) einen Höhenversatz zueinander aufweisen.

10. Kühl-, Gefrierschrank oder Weinlagerungsschrank nach Anspruch 9,
**dadurch gekennzeichnet, dass**
von den in Einschubrichtung (20) betrachtet einen Höhenversatz zueinander aufweisenden Kontakten (5, 6) ein vorderer Kontakt (6) höher angeordnet ist, als ein dahinter liegender Kontakt (5).

11. Kühl-, Gefrierschrank oder Weinlagerungsschrank nach einem der vorstehend genannten Ansprüche,
**dadurch gekennzeichnet, dass**
von der Innenseite (16) der Seitenwand (7, 8) eine Einsatzleiste (21) mit mehreren vertikal übereinander angeordneten Stegen (11) und unterhalb der Stege (11) mit hierzu jeweils korrespondierenden Auflageflächen (22) zur Auflage eines Fachbodens (4) eingesetzt ist.

12. Kühl-, Gefrierschrank oder Weinlagerungsschrank nach einem der vorstehend genannten Ansprüche,
**dadurch gekennzeichnet, dass**
die Kontaktflächen (5, 6) Bestandteile von in dem Fachboden (4) oder in einem Rahmen (23) des Fachbodens (4) verlegten elektrischen Leiterbahnen (24, 25) sind.

13. Kühl-, Gefrierschrank oder Weinlagerungsschrank nach Anspruch 12,
**dadurch gekennzeichnet, dass**
die elektrischen Leiterbahnen (24, 25) an ihren den Kontaktflächen (5, 6) abgewandten Enden Klemmschellen (26, 27) zur elektrisch leitenden und mechanisch fixierenden Aufnahme eines Stromabnehmers (2), insbesondere einer Beleuchtungseinheit, Thermometer, Projektor oder Display, aufweisen.

14. Kühl-, Gefrierschrank oder Weinlagerungsschrank nach einem der vorstehend genannten Ansprüche,
**dadurch gekennzeichnet, dass**
jeder Steg (11) unterhalb einer Abdeckung (28) angeordnet ist.

## Claims

1. Refrigerator, freezer or wine-storage cabinet (33), inside which at least one shelf (4) for holding products to be cooled is inserted or can be inserted, comprising a contact arrangement for providing an electrical connection to the shelf (4) or an electrical device attached to the shelf, the contact arrangement comprising at least one current collector (2) and a contact base (3) on the shelf (4), the contact base (3), for its part, comprising at least one contact (5, 6) and the contact base (3) being assigned at least one contact element (9, 10) that is integrated in a side wall (7, 8) of the cabinet (1) and that corresponds to the contact base (3) when the shelf (4) is fitted,
the contact element (9, 10) being housed in a protected manner behind a connecting piece (11) arranged at a spatial distance from the side wall (7, 8) of the cabinet,
**characterised in that**
the contact element (9, 10) is guided from the outer face (13) of one of the side walls (7, 8) of the cabinet (1) through an opening (14, 15) provided in the side wall (7, 8) to the inner face (16) of the side wall (7, 8).

2. Refrigerator, freezer or wine-storage cabinet according to claim 1,
**characterised in that**
a plurality of contact elements (9, 10), arranged one above the other, are components of a contact strip (17) inserted from the outer face (13) of a side wall (7, 8) of the cabinet (1).

3. Refrigerator, freezer or wine-storage cabinet according to claim 2,
**characterised in that**
the connection of the contact strip (17) to the side wall is a snap connection, latching connection or clamp connection.

4. Refrigerator, freezer or wine-storage cabinet according to any of the preceding claims,
**characterised in that**
the contact elements (9, 10) are metal sliding contacts that are elastically deformable to a limited extent.

5. Refrigerator, freezer or wine-storage cabinet according to any of the preceding claims,
**characterised in that**
a plurality of contact elements (9, 10) are interconnected in an electrically conductive manner inside the contact strip (17) via contact bars (18, 19).

6. Refrigerator, freezer or wine-storage cabinet according to any of the preceding claims,
**characterised in that**
the contact base (3) is arranged on only one of the longitudinal sides of the shelf (4) and extends over some of the length of said longitudinal side.

7. Refrigerator, freezer or wine-storage cabinet according to any of the preceding claims,
**characterised in that**
the contact base (3) provided on the shelf (4) comprises at least one elastically deformable connecting piece (12) that engages around the connecting piece (11) at least in part and in the manner of a barb when the shelf (4) is fitted and thus releasably secures the contact base (3) to the connecting piece (11).

8. Refrigerator, freezer or wine-storage cabinet according to any of the preceding claims,
**characterised in that**
the contact base (3) comprises two contacts (5, 6) of differing polarity which are arranged one next to the other or one behind the other when viewed in the push-in direction (20) of the shelf (4).

9. Refrigerator, freezer or wine-storage cabinet according to claim 8,
**characterised in that**
the contacts (5, 6) of the contact base (3) are vertically offset from one another.

10. Refrigerator, freezer or wine-storage cabinet according to claim 9,
**characterised in that**
a front contact (6) of the contacts (5, 6) that are vertically offset from one another when viewed in the push-in direction (20) is arranged higher than a contact (5) located therebehind.

11. Refrigerator, freezer or wine-storage cabinet according to any of the preceding claims,
**characterised in that**
an insert strip (21), which comprises a plurality of connecting pieces (11) arranged vertically one above the other and, below the connecting pieces (11), comprises support surfaces (22) for supporting a shelf (4), each of said support surfaces corresponding to one connecting piece in each case, is inserted from the inner face (16) of the side wall (7, 8).

12. Refrigerator, freezer or wine-storage cabinet according to any of the preceding claims,
**characterised in that**
the contact surfaces (5, 6) are components of electrical strip conductors (24, 25) laid in the shelf (4) or in a frame (23) of the shelf (4).

13. Refrigerator, freezer or wine-storage cabinet according to claim 12,
**characterised in that**
the electrical strip conductors (24, 25) comprise, on the ends thereof remote from the contact surfaces (5, 6), clamping clips (26, 27) for receiving a current collector (2), in particular a lighting unit, thermometer, projector or display, in an electrically conductive and mechanically securing manner.

14. Refrigerator, freezer or wine-storage cabinet according to any of the preceding claims,
**characterised in that**
each connecting piece (11) is arranged below a cover (28).

## Revendications

1. Réfrigérateur, congélateur ou cave à vin (33), dans l'intérieur duquel/de laquelle au moins une clayette (4) destinée à supporter le produit à refroidir est insérée ou peut être insérée, comprenant un système de contact destiné à la fourniture d'un raccordement électrique à la clayette (4) ou d'un dispositif électrique mis en place sur la clayette, dans lequel/laquelle le système de contact présente au moins un collecteur de courant (2) et une sockle de contact (3) sur la clayette (4), dans lequel/laquelle la sockle de contact (3) présente de son côté au moins un contact (5, 6), et au moins un élément de contact (9, 10), intégré dans une paroi latérale (7, 8) de l'appareil (1) et correspondant à la sockle de contact (3) quand la clayette (4) est insérée, est affecté à la sockle de contact (3),
dans lequel/laquelle l'élément de contact (9, 10) est logé de façon protégée derrière une barrette (11) disposée à une distance spatiale de la paroi latérale (7, 8) de l'appareil,
caractérisé(e) en ce que
l'élément de contact (9, 10) est, à partir du côté extérieur (13) d'une des parois latérales (7, 8) de l'appareil (1), introduit à travers un orifice (14, 15) présent dans la paroi latérale (7, 8) et dirigé vers le côté intérieur (16) de la paroi latérale (7, 8).

2. Réfrigérateur, congélateur ou cave à vin selon la revendication 1,
caractérisé(e) en ce que
plusieurs éléments de contact (9, 10), disposés l'un au-dessus de l'autre, sont des composants d'une réglette de contact (17) insérée à partir du côté extérieur (13) d'une paroi latérale (7, 8) de l'appareil (1).

3. Réfrigérateur, congélateur ou cave à vin selon la revendication 2,
caractérisé(e) en ce que
le raccordement de la réglette de contact (17) à la paroi latérale est un raccordement par enclenchement, par encliquetage ou par serrage.

4. Réfrigérateur, congélateur ou cave à vin selon l'une des revendications citées précédemment,
caractérisé(e) en ce que
les éléments de contact (9, 10) sont des contacts glissants métalliques déformables élastiquement de façon limitée.

5. Réfrigérateur, congélateur ou cave à vin selon l'une des revendications citées précédemment,
caractérisé(e) en ce que
plusieurs éléments de contact (9, 10) sont raccordés l'un à l'autre de façon électriquement conductrice à l'intérieur de la réglette de contact (17) par le biais de rails de contact (18, 19).

6. Réfrigérateur, congélateur ou cave à vin selon l'une des revendications citées précédemment,
caractérisé(e) en ce que
la sockle de contact (3) est disposée uniquement sur un des côtés longitudinaux de la clayette (4) et s'étend sur une partie de la longueur de ce côté longitudinal.

7. Réfrigérateur, congélateur ou cave à vin selon l'une des revendications citées précédemment,
caractérisé(e) en ce que
la sockle de contact (3) qui est présente sur la clayette (4) présente au moins une barrette (12) déformable élastiquement, entourant au moins partiellement la barrette (11) à la façon d'un ardillon quand la clayette (4) est insérée, et bloquant ainsi la sockle de contact (3) de façon détachable sur la barrette (11).

8. Réfrigérateur, congélateur ou cave à vin selon l'une des revendications citées précédemment,
caractérisé(e) en ce que
la sockle de contact (3) présente deux contacts (5, 6) de polarité différente qui sont disposés l'un à côté de l'autre ou respectivement l'un derrière l'autre, vu dans la direction d'insertion (20) de la clayette (4).

9. Réfrigérateur, congélateur ou cave à vin selon la revendication 8,
caractérisé(e) en ce que
les contacts (5, 6) de la sockle de contact (3) présentent un décalage en hauteur l'un par rapport à l'autre.

10. Réfrigérateur, congélateur ou cave à vin selon la revendication 9,
caractérisé(e) en ce que,
parmi les contacts (5, 6) présentant un décalage en hauteur l'un par rapport à l'autre vu dans la direction d'insertion (20), un contact (6) avant est disposé plus haut qu'un contact (5) placé derrière.

11. Réfrigérateur, congélateur ou cave à vin selon l'une des revendications citées précédemment,
caractérisé(e) en ce que,
à partir du côté intérieur (16) de la paroi latérale (7, 8), il est inséré une baguette d'insertion (21) avec plusieurs barrettes (11) disposées verticalement les unes au-dessus des autres, et au-dessous des barrettes (11) avec des surfaces d'appui (22) qui y correspondent respectivement pour l'appui d'une clayette (4).

12. Réfrigérateur, congélateur ou cave à vin selon l'une des revendications citées précédemment,
caractérisé(e) en ce que
les surfaces de contact (5, 6) sont des composants de pistes conductrices (24, 25) électriques posées dans la clayette (4) ou dans un cadre (23) de la clayette (4).

13. Réfrigérateur, congélateur ou cave à vin selon la revendication 12,
caractérisé(e) en ce que,
à leurs extrémités éloignées des surfaces de contact (5, 6), les pistes conductrices (24, 25) présentent des colliers de serrage (26, 27) destinés à la réception électriquement conductrice et mécaniquement bloquante d'un collecteur de courant (2), en particulier d'une unité d'éclairage, d'un thermomètre, d'un projecteur ou d'un afficheur.

14. Réfrigérateur, congélateur ou cave à vin selon l'une des revendications citées précédemment,
caractérisé(e) en ce que
chaque barrette (11) est disposée au-dessous d'un recouvrement (28).
